# EUROPÄISCHE PATENTSCHRIFT

(11) **EP 1 786 573 B1**
(45) Veröffentlichungstag und Bekanntmachung des Hinweises auf die Patenterteilung: **09.06.2010**
(21) Anmeldenummer: 06791672.6
(22) Anmeldetag: 25.08.2006
(51) Int. Cl.: B07B 9/02, B07B 4/08

(54) **VORRICHTUNG ZUM SICHTEN VON AUFGABEGUT**
APPARATUS FOR CLASSIFYING CHARGE MATERIAL
DISPOSITIF POUR SÉPARER DES MATERIAUX DE CHARGEMENT

(30) Priorität: 23.09.2005 DE 102005045591
(43) Veröffentlichungstag der Anmeldung: 23.05.2007
(73) Patentinhaber: Polysius AG, 59269 Beckum (DE)
(72) Erfinder: KÖNNING, Ludwig, 59227 Ahlen (DE); BURCHARDT, Egbert, 48351 Everswinkel (DE); HAGEMEIER, Olaf, 59269 Beckum (DE); ZURHOVE, Franz-Josef, 49186 Bad Iburg (DE)
(74) Vertreter: Tetzner, Michael
(86) Internationale Anmeldenummer: PCT/EP2006/008363
(87) Internationale Veröffentlichungsnummer: WO 2007/036276

(56) Entgegenhaltungen:
- EP-A1- 0 392 455
- DE-A1- 4 223 762
- DE-A1- 10 137 132
- DE-A1- 10 350 518
- GB-A- 2 078 552

## Beschreibung

Die Erfindung betrifft einen statisch-dynamischen Sichter zum Sichten von Aufgabegut mit einem statischen Sichter, der einen schräg zur Vertikalen ausgerichteten, von Sichtgas durchströmten Belüftungsboden aufweist sowie einem nachgeschalteten dynamischen Sichter.

Aus der DE 42 23 762 ist ein Sichter zum Sichten von körnigem Gut bekannt, der einen Stabkorbsichter sowie einen vorgeschalteten, schachtförmigen Kaskadensichter aufweist. Dieser Kaskadensichter weist zwei zur Vertikalen geneigte, gegenüberliegende und zwischen sich eine Vorsichtungszone bildende Schachtbegrenzungswände auf, die für die Sichtluft durchlässig sind. Die Schachtbegrenzungswände werden durch geneigte, jalousieartige Leitbleche gebildet, die von Sichtluft quer durchströmt werden. Der Kaskadensichter wird im Kreislaufbetrieb mit einer Gutbettwalzenmühle betrieben, wobei die Leitbleche zum Desagglomerieren, d.h. zum Aufschließen der in der Gutbettwalzenmühle gebildeten Schülpen dienen. Das Aufgabegut wird von oben dem Kaskadensichter aufgegeben und fällt über die treppenartig angeordneten Leitbleche nach unten und wird dabei desagglomeriert und gesichtet. Die Feinbestandteile werden zusammen mit der Sichtluft, dem Stabkorbsichter zugeführt, während die groben Bestandteile nach unten herausgeführt werden.

Die Dimensionierung der Zuführorgane zum Sichter erfolgt anhand der zu bewältigenden Gutströme und liefert kompakte schmale Massenströme im Vergleich zum Sichter. Die Anforderungen an eine hohe Sichteffizienz verlangen zum einen die Begrenzung der Aufgabemenge pro Sichterbreite und zum anderen eine ausreichende Zahl von - aus Materialflussrichtung - sequentiell geschalteten Sichtstufen der Kaskade. Als weitere wesentliche Einflussgrößen auf die Sichteffizienz wirken sich die Gleichmäßigkeit der Breitenverteilung von Sichtgut und Sichtluft aus. Bei breiteren Sichtern ist diese Gleichmäßigkeit schwieriger zu realisieren, weshalb die Zahl der Sichtstufen mit der Größe zunimmt. Bei Sichtern für kleine Aufgabemengen liegt das Breiten-/Höhenverhältnis daher bei etwa 0,15 und nimmt bei größeren Mengen auf ca. 0,35 zu. Diese hohen und schmalen Bauformen führen zu großen Kosten für die Materialtransporte und die Gebäude.

In der DE 103 50 518, die einen statisch-dynamischen Sichter gemäß dem Oberbegriff des Anspruchs 1 offenbart, wird daher bei großen Durchsatzleistungen eine Sichtereinrichtung zum Sichten von körnigem Gut vorgeschlagen, die einen statischen Kaskadensichter mit wenigstens einer vom schachtförmigen Sichtgehäuse umschlossenen und einem von der Vertikalen abweichenden Winkel schrägliegend angeordneten Sichtzone und einen dynamischen Stabkorbsichter umfasst. Die Besonderheit besteht darin, dass das Sichtgaseintrittsgehäuse der Sichteinrichtung in der Draufsicht betrachtet eine Strömungsverzweigung auf zwei Stränge nach Art eines Hosenrohres aufweist, wobei in beiden Hosenrohr-Gehäuseabzweigen ein fliegend gelagerter Stabkorb angeordnet ist. Die spiegelbildlich gegenüberliegend angeordneten stirnseitigen Stabkorb-Austragsenden sind zum Auslass des mit Feingut beladenden Sichtgasstromes über einen weiteren Gehäuseteil zu einem gemeinsamen Abzugsgehäuse zusammengeführt. Gemäß einer ersten Variante sind in beiden Hosenrohr-Gehäuseabzweigen jeweils ein statischer Kaskadensichter angeordnet. In einer zweiten Variante ist ein gemeinsamer Kaskadensichter vor der Verzweigung vorgesehen.

Die Ausführungsform mit jeweils zwei separaten Kaskadensichtern und zwei separaten Stabkorbsichtern verursacht relativ hohe Kosten. Aber auch die Variante mit einem gemeinsamen Kaskadensichter ist relativ teuer, da der Kaskadensichter bei einer hohen Durchsatzleistung durch sein ungünstiges Breiten/Höhenverhältnis eine sehr hohe Bauhöhe benötigt.

In der EP-A-0 392 455 wird ferner eine Reinigungsmaschine beschrieben, die zwei hintereinander geschaltete statisches Sichter und ein Abscheider umfasst. Die DE-A-101 37 132 betrifft einen Sichter mit einem Fallschacht, einer ersten Klassierstufe, einem Steigschacht, einer zweiten Klassierstufe und einer Abscheideeinrichtung. Beide Klassierstufen sind dabei als statische Sichtstufen ausgebildet.

Der Erfindung liegt die Aufgabe zugrunde, die Bauhöhe eines statisch-dynamischen Sichters wesentlich zu verkleinern und die Sichteffizienz bei statisch-dynamischen Sichtern mit unterschiedlichen Durchsatzleistungen zu verbessern.

Erfindungsgemäß wird diese Aufgabe durch die Merkmale des Anspruches 1 gelöst.

Der erfindungsgemäße statisch-dynamische Sichter zum Sichten von Aufgabegut besteht im Wesentlichen aus einem statischen Sichter, der einen schräg zur Vertikalen ausgerichteten, von Sichtgas durchströmten Belüftungsboden aufweist, einer Einlassöffnung zur Aufgabe des Aufgabegutes auf den Belüftungsboden, einer Auslassöffnung für das Grobgut, einem nachgeschalteten dynamischen Sichter, der wenigstens einen Rotor umfasst und einer Auslassöffnung für das mit Feingut beladende Sichtgas. Der Belüftungsboden weist dabei ein Verhältnis von Breite zu vertikaler Höhe von wenigstens 0.45, vorzugsweise von wenigstens 0.6, auf.

Weitere Ausgestaltungen der Erfindung sind Gegenstand der Unteransprüche.

Gemäß einer bevorzugten Ausführungsform ist ferner eine Einrichtung zum Verteilen des Aufgabegutes über die Breite des Belüftungsbodens vorgesehen. Weiterhin sind dem statischen Sichter zweckmäßigerweise Mittel zum Desagglomerieren vorgeschaltet.

Gemäß einer bevorzugten Ausführungsform ist die Oberfläche des Belüftungsbodens plan ausgebildet und mit Belüftungsöffnungen, insbesondere Belüftungsschlitzen, versehen. Der Belüftungsboden wird mit einem Winkel zwischen 20° und 70°, vorzugsweise zwischen 30° und 60°, zur Vertikalen geneigt angeordnet.

Gemäß einer bevorzugten Ausgestaltung der Erfindung unterscheiden sich die Belüftungsböden der Vorrichtungen im Rahmen einer Baureihe für verschiedene Durchsatzleistungen nur in der Breite und nicht in der vertikalen Höhe voneinander. Dies bewirkt neben dem ohnehin schon wesentlich günstigeren Verhältnis von Breite zu vertikaler Höhe auch dann keine Steigerung der Bauhöhe, wenn die Vorrichtung mit einer höheren Durchsatzleistung konzipiert werden muss.

Weitere Vorteile und Ausgestaltungen der Erfindung werden im Folgenden anhand der Beschreibung einiger Ausführungsbeispiele und der Zeichnung näher erläutert.

In der Zeichnung zeigen
- Fig. 1: eine schematische Seitenansicht der Vorrichtung zum Sichten,
- Fig. 2: eine schematische Schnittdarstellung längs der Linie III-III der Fig. 1,
- Fig. 3: eine Schnittdarstellung des Details III der Fig. 1,
- Fig. 4: ein Flussdiagramm einer Mahlanlage mit einer erfindungsgemäßen Vorrichtung zum Sichten,
- Fig. 5: eine Seitenansicht einer Vorrichtung zum Sichten mit einer Verteileinrichtung gemäß eines ersten Ausführungsbeispiels,
- Fig. 6: eine schematische Schnittdarstellung längs der Linie VI-VI der Fig. 5,
- Fig. 7: eine schematische Seitenansicht einer Vorrichtung zum Sichten mit einer Einrichtung zum Verteilen gemäß eines zweiten Ausführungsbeispiels,
- Fig. 8: eine schematische, teilweise geschnittene Draufsicht der Fig. 7,
- Fig. 9: eine schematische Ansicht von Mitteln zum Desagglomerieren gemäß eines ersten Ausführungsbeispiels und
- Fig. 10: eine schematische Ansicht von Mitteln zum Desagglomerieren gemäß eines zweiten Ausführungsbeispiels.

Der in den Figuren 1 bis 3 dargestellte statisch-dynamische Sichter 100 zum Sichten von Aufgabegut besteht im Wesentlichen aus einem statischen Sichter 1, der einen schräg zur Vertikalen ausgerichteten, von Sichtgas 2 durchströmbaren Belüftungsboden 1a, einer Einlassöffnung 3 zur Aufgabe des Aufgabegutes 9 auf den Belüftungsboden, einer Auslassöffnung 4 für das Grobgut, einem nachgeschalteten dynamischen Sichter 5, der wenigstens einen Rotor 5a umfasst, und wenigstens einer Auslassöffnung 6 für das mit Feingut beladene Sichtgas 2'.

Der Belüftungsboden 1a ist mit einem Winkel α zwischen 20° und 70°, vorzugsweise zwischen 30° und 60°, zur Vertikalen geneigt angeordnet. Im dargestellten Ausführungsbeispiel ist die Oberfläche des Belüftungsboden 1a plan ausgebildet und mit Belüftungsöffnungen 1b, insbesondere Belüftungsschlitzen versehen (siehe Fig. 3).

Der Belüftungsboden 1a weist ein Verhältnis von Breite b zu vertikaler Höhe h von wenigstens 0,45 vorzugsweise von wenigstens 0,6, auf. Demnach ist die Breite des Belüftungsbodens wesentlich größer als bei bekannten leistungsgleichen Ausführungen und trägt daher zur Verringerung der Bauhöhe der Vorrichtung zum Sichten entscheidend bei. (Bemerkung: Beim b/h = 0,6 ist die Breite kleiner als die Höhe!).

Der statische Sichter 1 und der dynamische Sichter 5 sind in einem gemeinsamen Gehäuse 7 untergebracht, wobei der dynamische Sichter in der in Fig. 1 gezeigten Seitenansicht schräg oberhalb des Belüftungsbodens angeordnet ist.

Das über die Einlassöffnung 3 zugeführte Aufgabegut 9 rutscht über den Belüftungsboden 1a nach unten und wird dabei vom Sichtgas quer durchströmt. Das Feingut des Aufgabegutes wird mit dem Sichtgas 2 zum dynamischen Sichter getragen, der ein oder mehrere Rotoren, insbesondere Stabkörbe umfasst.

Die im Bereich des Rotors abgewiesene Mittelkornfraktion wird über eine innerhalb des Gehäuses angeordnete Rückführung 8 zur Auslassöffnung 4 für das Grobgut geleitet. Der Rotor ist zweckmäßigerweise beidseitig gelagert und kann in seiner Breite der Breite des Belüftungsbodens entsprechen. Es wäre aber auch denkbar, dass die Breite des Rotors größer bzw. insbesondere kleiner als die Breite des Belüftungsboden ausgebildet ist. Für diesen Fall ist zwischen dem statischen und dynamischen Sichter ein Gehäuseübergangsstück vorgesehen, welches die unterschiedlich breiten Gehäusebereiche des Gehäuses 7 im Bereich des statischen Sichters bzw. des dynamischen Sichters miteinander verbindet.

In Fig. 4 ist der statisch-dynamische Sichter 100 zum Sichten mit einer Gutbettwalzenmühle 200 dargestellt. Der statisch-dynamische Sichter 100 umfasst noch eine Einrichtung 101 zum Verteilen des Aufgabegutes über die Breite des Belüftungsbodens 1a sowie Mittel 102 zum Desagglomerieren des von der Gutbettwalzenmühle 200 zum statisch-dynamischen Sichter zurückgeführten Gutes.

In den Figuren 5 und 6 ist ein erstes Ausführungsbeispiel einer Einrichtung 101 zum Verteilen des Aufgabegutes über die Breite des Belüftungsbodens dargestellt. Diese Einrichtung besteht im dargestellten Ausführungsbeispiel aus Leitblechen die im Zuführschacht 7a des Gehäuses 7 angeordnet sind. Die Leitbleche 101 a sind dabei so ausgebildet, dass sie das Aufgabegut 9, welches über Fördermittel 10 in einer bestimmten Breite aufgegeben wird, auf die Breite b des Belüftungsbodens 1a verteilen.

Anstelle einer statischen Einrichtung zum Verteilen des Aufgabegutes sind aber auch dynamische Mittel denkbar. In den Figuren 7 und 8 wird die Einrichtung 101 durch eine vibrierende Rinne 101'a gebildet.

Für die vorgeschalteten Mittel 102 zum Desagglomerieren kommt beispielsweise ein Schülpenbrecher 102a gemäß Fig. 10 in Betracht, der zweckmäßigerweise unterhalb der Gutbettwalzenmühle 200 angeordnet wird. Als Alternative wäre beispielsweise aber auch ein Schleuderrad 102'a gemäß Fig. 9 denkbar.

Der Massenstrom des Aufgabegutes auf dem Belüftungsboden 1a nimmt von oben nach unten ab, da während der Verweilzeit immer mehr Feingut mit der Sichtluft ausgetragen wird. Dadurch verringert sich der Durchflusswiderstand des Aufgabegutes in Richtung zur Auslassöffnung 4 für das Grobgut. Damit die Sichtluft trotzdem gleichmäßig durch das Aufgabegut strömen kann, ist der Belüftungsboden derart ausgebildet, dass er einen Druckabfall von 2 mbar bis 8 mbar, vorzugsweise 3 mbar bis 4 mbar erzeugt.

Der obenbeschriebene statisch-dynamische Sichter zeichnet sich dadurch aus, dass sich die Belüftungsböden 1a von Sichtern im Rahmen einer Baureihe für verschiedene Durchsatzleistungen nur in der Breite b und nicht in der vertikalen Höhe h voneinander unterscheiden. Dies bedeutet, dass sich die statisch-dynamischen Sichter lediglich in der Breite vergrößert, während die Bauhöhe im Wesentlichen gleich bleibt. Dies wiederum bedeutet, dass die Sichteffizienz für Sichter mit unterschiedlichen Durchsatzleistungen im Wesentlichen gleich sind, da im Gegensatz zu herkömmlichen Vorrichtungen die Verweilzeit, die im Wesentlichen durch die vertikale Höhe bestimmt wird, unverändert bleibt.

Mit zunehmender Breite wird die Einrichtung zum Verteilen des Aufgabegutes über die Breite des Belüftungsbodens immer wichtiger. Im Rahmen der Baureihenbetrachtung wird die Breite des dynamischen Rotors vorzugsweise linear mit der Breite des statischen Belüftungsbodens verändert. Dabei kann die Breite des Rotors prinzipiell von der Breite der statischen Stufe abweichen. Insbesondere sind die Anforderungen in der Fertigmahlung und Teilfertigmahlung mit partieller Fertiggutausschleusung im Produktionsprozess grundsätzlich unterschiedlich, so dass hier feste Kombinationen unterschiedlich breiter statischer und dynamischer Sichter eingesetzt werden können. Die Sichträume der statischen und der dynamischen Stufe werden dann ggf. über Übergangsstücke verbunden.

Je stärker der Belüftungsboden 1a belüftet wird, desto flacher kann er eingebaut werden. Unter Berücksichtigung des üblichen Sichtluftbedarfs und des Materialfließverhaltens wird man vorzugsweise eine Neigung ca. 45° + -10° verwenden. Dabei wird die Luftaustrittsgeschwindigkeit aus dem Belüftungsboden so hoch gewählt, dass das Aufgabegut überwiegend in der Schwebe gehalten wird und nur das grobe Gut den Belüftungsboden berührt. Damit wird auch verhindert, dass das Gut die Belüftungsöffnungen verstopft und es zu Ablagerungen kommt. Um dies zu erreichen, sollten Luftgeschwindigkeiten an den Austrittsöffnungen 1b des Belüftungsbodens von mindestens 20 m/s, vorzugsweise von 30 m/s eingestellt werden.

Der erfindungsgemäße statisch-dynamische Sichter zeichnet sich durch eine hohe Sichteffizienz aus und benötigt im Vergleich zu den bekannten Kaskadensichtern eine wesentlich geringere Bauhöhe, wodurch Kosten eingespart werden.

## Patentansprüche

1. Statisch-dynamischer Sichter zum Sichten (100) von Aufgabegut mit
a. einem statischen Sichter (1), der einen schräg zur Vertikalen ausgerichteten, von Sichtgas (2) durchströmbaren Belüftungsboden (1a) aufweist,
b. einer Einlassöffnung (3) zur Aufgabe des Aufgabegutes (9) auf den Belüftungsboden (1a),
c. einer Auslassöffnung (4) für das Grobgut,
d. einem nachgeschalteten dynamischen Sichter (5), der wenigstens einen Rotor (5a) umfasst und
e. wenigstens einer Auslassöffnung (6) für das mit Feingut beladene Sichtgas (2'),
**dadurch gekennzeichnet, dass**
der Belüftungsboden (1a) ein Verhältnis von Breite (b) zu vertikaler Höhe (h) von wenigstens 0.45, vorzugsweise von wenigstens 0.6, aufweist.

2. Sichter nach Anspruch 1, wobei ferner eine Einrichtung (101) zum gleichmäßigen Verteilen des Aufgabegutes über die Breite des Belüftungsbodens vorgesehen ist.

3. Sichter nach Anspruch 1, wobei dem statischen Sichter Mittel (102) zum Desagglomerieren vorgeschaltet sind.

4. Sichter nach Anspruch 1, wobei sich die Breite des Rotors (5a) von der Breite des Belüftungsbodens (1a) unterscheidet und zwischen statischem und dynamischem Sichter ein Gehäuseübergangsstück vorgesehen ist.

5. Sichter nach Anspruch 1, wobei die Oberfläche des Belüftungsbodens (1a) plan ausgebildet und mit Belüftungsöffnungen (1b) versehen ist.

6. Sichter nach Anspruch 1, **dadurch gekennzeichnet, dass** der Belüftungsboden (1a) mit einem Winkel zwischen 20° und 70°, vorzugsweise zwischen 30° und 60°, zur Vertikalen geneigt ist.

7. Sichter nach Anspruch 1, wobei der Belüftungsboden (1a) derart ausgestaltet ist, dass er einen Druckabfall von 2 mbar bis 8 mbar, vorzugsweise 3 mbar bis 4 mbar, erzeugt.

8. Sichter nach Anspruch 1, wobei sich die Belüftungsböden (1a) von Sichtern im Rahmen einer Baureihe für verschiedene Durchsatzleistungen nur in der Breite (b) und nicht in der vertikalen Höhe (h) voneinander unterscheiden.

9. Mahlanlage mit einem Sichter nach ein oder mehreren der Ansprüche 1 bis 8 sowie einer Gutbettwalzenmühle.

## Claims

1. Static-dynamic sifter for sifting (100) charge material, having
a. a static sifter (1) which has an aerating base (1a) oriented at an angle relative to the vertical and through which sifting gas (2) may flow,
b. an inlet opening (3) for delivering the charge material (9) to the aerating base (1a),
c. an outlet opening (4) for the coarse material,
d. a dynamic sifter (5), located downstream, which comprises at least one rotor (5a), and
e. at least one outlet opening (6) for the sifting gas (2') laden with fine material,
**characterised in that**
the aerating base (1a) has a width (b) to vertical height (h) ratio of at least 0.45, preferably of at least 0.6.

2. Sifter according to claim 1, **characterised in that** a device (101) for uniformly distributing the charge material over the width of the aerating base is also provided.

3. Sifter according to claim 1, wherein disagglomerating means (102) are arranged upstream of the static sifter.

4. Sifter according to claim 1, wherein the width of the rotor (5a) is different from the width of the aerating base (1a), and a housing transition portion is provided between the static and dynamic sifters.

5. Sifter according to claim 1, wherein the surface of the aerating base (1a) is planar and is provided with aerating openings (1b).

6. Sifter according to claim 1, **characterised in that** the aerating base (1a) is at an angle of from 20° to 70°, preferably from 30° to 60°, relative to the vertical.

7. Sifter according to claim 1, wherein the aerating base (1a) is in such a form that it produces a pressure drop of from 2 mbar to 8 mbar, preferably from 3 mbar to 4 mbar.

8. Sifter according to claim 1, wherein the aerating bases (1a) of devices within a line for different throughputs differ from one another only in terms of their width (b) and not in terms of their vertical height (h).

9. Milling installation having a device according to one or more of claims 1 to 8 as well as a material bed roller mill.

## Revendications

1. Séparateur statique-dynamique pour la séparation (100) de matériaux de chargement, avec
a. un séparateur statique (1), qui présente un fond ventilé (1a), qui, disposé en biais par rapport à la verticale, peut être traversé par le gaz de séparation (2),
b. une ouverture d'admission (3) pour le chargement du matériau de chargement (9) sur le fond ventilé (1a),
c. une ouverture de sortie (4) pour le matériau grossier,
d. un séparateur dynamique en aval (5), qui comprend au moins un rotor (5a), et
e. au moins une ouverture de sortie (6) pour le gaz de séparation (2') chargé de matériau fin,
**caractérisé en ce que**
le fond ventilé (1a) présente un rapport largeur (b) / hauteur verticale (h) d'au moins 0,45, de préférence d'au moins 0,6.

2. Séparateur selon la revendication 1, un dispositif (101) étant en outre prévu pour la répartition uniforme du matériau de chargement sur la largeur du fond ventilé.

3. Séparateur selon la revendication 1, des moyens de désagrégation (102) étant connectés en amont du séparateur.

4. Séparateur selon la revendication 1, la largeur du rotor (5a) différant de la largeur du fond ventilé (1a), et une pièce de transition de la carcasse étant prévue entre le séparateur statique et le séparateur dynamique.

5. Séparateur selon la revendication 1, la surface du fond ventilé (1a) étant de forme plane et pourvue d'ouvertures de ventilation (1b).

6. Séparateur selon la revendication 1, **caractérisé en ce que** le fond ventilé (1a) est incliné par rapport à la verticale d'un angle situé entre 20 ° et 70 °, de préférence entre 30 ° et 60 ° .

7. Séparateur selon la revendication 1, le fond ventilé (1a) étant conçu de sorte à générer une chute de pression de 2 mbars à 8 mbars, de préférence de 3 mbars à 4 mbars.

8. Séparateur selon la revendication 1, les fonds ventilés (1a) des séparateurs, dans le cadre d'une série de construction, pour des débits différents, ne différant les uns des autres que par la largeur (b) et non pas par la hauteur verticale (h).

9. Installation de broyage avec un séparateur selon l'une ou plusieurs des revendications 1 à 8, ainsi qu'avec un broyeur à cylindre à lit de matière.
